# EUROPÄISCHE PATENTSCHRIFT

(11) **EP 3 156 507 B1**
(45) Veröffentlichungstag und Bekanntmachung des Hinweises auf die Patenterteilung: **14.11.2018**
(21) Anmeldenummer: 16187277.5
(22) Anmeldetag: 05.09.2016
(51) Int. Cl.: C21D 1/76, C23C 8/20, C21D 1/767

(54) **VERFAHREN UND VORRICHTUNG ZUR ERZEUGUNG UND BEHANDLUNG VON SCHUTZ- UND/ODER REAKTIONSGASEN ZUR WÄRMEBEHANDLUNG VON METALLEN**
METHOD AND DEVICE FOR GENERATION AND TREATMENT OF PROTECTION AND/OR REACTION GASES ESPECIALLY FOR HEAT TREATMENT OF METALS
PROCEDE ET DISPOSITIF DE PRODUCTION ET DE TRAITEMENT DE GAZ DE REACTION ET/OU DE PROTECTION DESTINES AU TRAITEMENT A CHAUD DE METAUX

(30) Priorität: 16.10.2015 DE 102015117683
(43) Veröffentlichungstag der Anmeldung: 19.04.2017
(73) Patentinhaber: Wienstroth Wärmebehandlungstechnik GmbH, 47574 Goch (DE)
(72) Erfinder: Wienstroth, Thomas, 47574 Goch (DE); Winkelhofer, Thomas, 47551 Bedburg-Hau (DE)
(74) Vertreter: Rohmann, Michael

(56) Entgegenhaltungen:
- DE-A1- 3 403 987
- DE-A1- 4 110 361
- DE-C1- 4 318 400
- DE-U1-202011 105 262
- US-A- 5 591 274

## Beschreibung

Die Erfindung betrifft ein Verfahren nach Anspruch 1 zur Erzeugung und/oder Behandlung von Schutz- und/oder Reaktionsgasen zur Wärmebehandlung von Metallen, insbesondere zur Aufkohlung und/oder zur Verhinderung der Entkohlung von Metallkomponenten. Die Erfindung betrifft fernerhin eine Vorrichtung nach Anspruch 10 zur Erzeugung und/oder Behandlung von Schutz- und/oder Reaktionsgasen. - Bei der Wärmebehandlung von Metallen zur Aufkohlung der Metalle bzw. der Metallkomponenten wird eine Wärmebehandlungsanlage bzw. ein Wärmebehandlungsofen mit reduzierenden Schutz- und/oder Reaktionsgasen begast. Diese Schutz- und/oder Reaktionsgase bestehen normalerweise im Wesentlichen aus Kohlenmonoxid, Wasserstoff, Stickstoff, Wasserdampf und Kohlendioxid. Gaskomponenten dieser Schutz- und/oder Reaktionsgase können insbesondere durch thermische Spaltung von kohlenwasserstoffhaltigen Substanzen, beispielweise durch thermische Spaltung von Methanol erhalten werden. Die dabei entstehenden Gaskomponenten nennt man auch Spaltgas(e) bzw. Spaltgasgemisch.

Aus der Praxis sind unterschiedliche Verfahren der eingangs genannten Art bekannt. So ist es bereits bekannt ein Gemisch von Stickstoff und Methanol in eine Wärmebehandlungsanlage einzudüsen, so dass bei den hohen Wärmebehandlungstemperaturen von beispielsweise 850 bis 950° C in der Wärmebehandlungsanlage Schutz- und/oder Reaktionsgase mit den oben genannten Gaskomponenten gebildet werden. Nachdem die Schutz-und/oder Reaktionsgase die Wärmebehandlungsanlage durchströmt haben, werden sie aus der Anlage abgelassen und aus Sicherheitsgründen verbrannt bzw. abgefackelt. Damit verbunden ist ein nicht unerheblicher Aufwand bzw. Kostenaufwand bei der Schutz- und/oder Reaktionsgas-Herstellung und -Versorgung. Außerdem ist die Verfahrensweise in umwelttechnischer Hinsicht bedenklich.

Aus DE 10 2008 029 001 B3 ist ein Verfahren der eingangs genannten Art bekannt. Hier werden Schutz- und/oder Reaktionsgase in einer diskontinuierlich satzweise betriebenen Kammerofenanlage eingesetzt. Innerhalb dieser Wärmebehandlungsanlage werden die Schutz- und/oder Reaktionsgase bei den hohen Wärmebehandlungstemperaturen aus Erdgas und Luft erzeugt. Die Schutz- und/oder Reaktionsgase werden in der Wärmebehandlungsanlage über einen Hochtemperaturkatalysator rezirkuliert und mit Kohlenwasserstoffgas aufbereitet. Diese Verfahrensweise ist - nicht zuletzt aufgrund des Einsatzes des Hochtemperaturkatalysators - mit einem nachteilig hohen Energieaufwand verbunden. Die rezirkulierenden Schutz- und/oder Reaktionsgase reichern sich bei diesem Verfahren außerdem mit einem nachteilhaft hohen Kohlendioxid- und Wasserdampf-Gehalt an. Um diese Anreicherung zu kompensieren muss zusätzliches Zufettungsgas unter Erhöhung des Eingangsgasvolumenstroms zugeführt werden. Dies hat wiederum zur Folge, dass überschüssige Schutz- und/oder Reaktionsgase verbrannt bzw. abgefackelt werden müssen. Hiermit sind die oben bereits beschriebenen Nachteile verbunden.

DE4318400 offenbart einen Wärmebehandlungsofen (1) mit einer Druckwechseleinrichtung (5), die an Gaseinlass/Gasauslass funktionieren kann. Dabei wird die Strahlwärme von dem Verbrennen des gasförmigen Brennstoffs zur Erwärmung des Gasgemisches verwendet. Die Generator (7) der Spaltgase befindet sich innerhalb des Ofens (1).

Demgegenüber liegt der Erfindung das technische Problem zugrunde, ein Verfahren der eingangs genannten Art anzugeben, bei dem die vorstehend beschriebenen Nachteile vermieden werden können, das einfach und wenig aufwendig durchführbar ist und das in energietechnischer und umwelttechnischer Hinsicht optimiert ist. Der Erfindung liegt weiterhin das technische Problem zugrunde, eine entsprechende Vorrichtung zur Durchführung des Verfahrens anzugeben.

Zur Lösung des technischen Problems lehrt die Erfindung ein Verfahren nach Anspruch 1 zur Erzeugung und/oder Behandlung von Schutz- und/oder Reaktionsgasen zur Wärmebehandlung von Metallen, insbesondere zur Aufkohlung und/oder Verhinderung der Entkohlung von Metallkomponenten, wobei die durch eine - vorzugsweise kontinuierlich betriebene - Wärmebehandlungsanlage geführten Gase zwischen zumindest einem Gasauslass der Anlage und zumindest einem Gaseinlass der Anlage im Kreislauf geführt werden bzw. rezirkuliert werden und wobei den rezirkulierenden Gasen ein außerhalb der Wärmebehandlungsanlage erzeugtes Spaltgas bzw. Spaltgasgemisch zur Erneuerung bzw. zum Ersatz von Gaskomponenten zugemischt wird.

Nachfolgend wird anstelle des Begriffes Wärmebehandlungsanlage auch kurz der Begriff Anlage verwendet und anstelle des Begriffes Schutz- und/oder Reaktionsgase auch kurz der Begriff Gase verwendet. - Erfindungsgemäß werden die Schutz- und/oder Reaktionsgase durch die Wärmebehandlungsanlage geführt und anschließend aus dem zumindest einen Gasauslass der Anlage ausgeschleust und daraufhin zu dem Gaseinlass der Anlage zurückgeführt und wiederum in die Anlage eingeführt, so dass die Kreislaufführung der Schutz- und/oder Reaktionsgase resultiert. Nach einer bevorzugten Ausführungsform der Erfindung werden die Schutz- und/oder Reaktionsgase zunächst durch die Wärmebehandlungsanlage geführt und anschließend aus dem zumindest einen Gasauslass der Anlage ausgeschleust und daraufhin innerhalb des Ofenraumes der Wärmebehandlungsanlage über eine vom Ofenraum gasseitig getrennte Leitung zu dem Gaseinlass der Anlage zurückgeführt und wiederum in die Anlage eingeführt. - Außerhalb der Anlage werden gezielt zu erneuernde bzw. zu ersetzende Gaskomponenten der Schutz- und/oder Reaktionsgase in Form eines Spaltgases bzw. Spaltgasgemisches zudosiert. Zweckmäßigerweise wird der Gehalt von Gaskomponenten der Schutz- und/oder Reaktionsgase gemessen bzw. automatisch gemessen und je nach dem ermittelten Bedarf wird Spaltgas bzw. gezielt Spaltgas hinzugeführt.

Der Erfindung liegt die Erkenntnis zugrunde, dass aufgrund des erfindungsgemäßen Recycling der Schutz- und/oder Reaktionsgase ein Verfahren mit geringem Aufwand und geringen Kosten betrieben werden kann, bei dem sich der Materialeinsatz und Energieeinsatz vorteilhaft in Grenzen hält und bei dem Energie bzw. Wärme gezielt genutzt bzw. verwertet werden kann. Außerdem genügt das erfindungsgemäße Verfahren in umwelttechnischer Hinsicht allen Anforderungen. Das wird nachfolgend noch näher erläutert.

Gemäß besonders empfohlener Ausführungsform der Erfindung erfolgt die Wärmebehandlung der Metalle durch kontinuierliche Verfahrensweise. Es handelt sich somit bei der eingesetzten Wärmebehandlungsanlage bevorzugt um eine kontinuierlich betriebene Wärmebehandlungsanlage zur Wärmebehandlung von Metallen.

Es liegt im Rahmen der Erfindung, dass beim Anfahren des Prozesses bzw. des Verfahrens zumindest eine Gaserzeugungssubstanz in die Wärmebehandlungsanlage eingeführt wird. Fernerhin liegt es im Rahmen der Erfindung, dass innerhalb der Wärmebehandlungsanlage - in situ - aus dieser zumindest einen Gaserzeugungssubstanz Schutz- und/oder Reaktionsgase gebildet werden. Nach empfohlener Ausführungsform handelt es sich bei der Gaserzeugungssubstanz um Methanol. Vorzugsweise wird Methanol als Gaserzeugungssubstanz zusammen mit zumindest einem Trägergas, bevorzugt mit Stickstoff als Trägergas in die Wärmebehandlungsanlage eingeführt. Diese Einführung der Gaserzeugungssubstanz bzw. des Methanol - vorzugsweise in Kombination mit Stickstoff - erfolgt zweckmäßigerweise lediglich beim Anfahren des Prozesses und nach dem Anfahrprozess wird diese Begasung wieder eingestellt und erfindungsgemäß werden dann die Schutz- und/oder Reaktionsgase im Kreislauf geführt bzw. rezirkuliert. Es empfiehlt sich, dass gegen Ende des Anfahrprozesses die genannte Begasung in dem Maße reduziert wird, wie die Rezirkulation des Schutz- und/oder Reaktionsgase hochgefahren werden kann. - Im Rahmen des erfindungsgemäßen Verfahrens finden nach bevorzugter Ausführungsform also zwei Zuführungsprozesse für die Gaskomponenten der Schutz- und/oder Reaktionsgase statt, nämlich zum einen beim Anfahren des Prozesses die Zufuhr und Zersetzung der zumindest einen Gaserzeugungssubstanz und zum anderen während des Kreislaufbetriebs der Schutz- und/oder Reaktionsgase die gezielte bzw. dosierte Spaltgaszuführung. Die Spaltgaszuführung dient insbesondere der Aufrechterhaltung eines ausreichenden Kohlenstoffpotentials in den Schutz- und/oder Reaktionsgasen.

Nach der Erfindung findet die Erzeugung des Spaltgases bzw. des Spaltgasgemisches außerhalb der Anlage bzw. außerhalb des Ofens unter Wärmezufuhr statt und die hierzu erforderliche Wärme wird dem Abgas aus der Beheizung der Wärmebehandlungsanlage entnommen. Insoweit wird also die Abwärme der Wärmebehandlungsanlage zur Generierung des Spaltgases ausgenutzt. Es liegt im Rahmen der Erfindung, dass die Erzeugung des Spaltgases über eine indirekte Beheizung mittels der Abwärme aus der Wärmebehandlungsanlage durchgeführt wird.

Eine besonders empfohlene Ausführungsform des erfindungsgemäßen Verfahrens ist dadurch gekennzeichnet, dass das Spaltgas durch Spaltung zumindest eines Alkohols, vorzugsweise durch Spaltung von Methanol erzeugt wird. Vorzugsweise wird dabei der Alkohol bzw. bevorzugt das Methanol mittels eines Trägergases, empfohlenermaßen mit Stickstoff als Trägergas zugefügt. Besonders bevorzugt ist im Rahmen des erfindungsgemäßen Verfahrens die Gewinnung des Spaltgases durch katalytische Niedertemperaturspaltung. Zweckmäßigerweise wird ein Alkohol - bevorzugt Methanol - einer solchen katalytischen Niedertemperaturspaltung unterworfen. Empfohlenermaßen wird die Niedertemperaturspaltung bei einer Temperatur von 200 bis 400° C, bevorzugt bei einer Temperatur von 240 bis 370° C durchgeführt. Besonders bevorzugt ist eine Temperatur von 250 bis 360° C für die Niedertemperaturspaltung. Die Temperatur der katalytischen Niedertemperaturspaltung liegt deutlich niedriger als die Temperatur in der Wärmebehandlungsanlage (ca. 800 bis 1000° C, insbesondere 850 bis 950° C). Es liegt im Rahmen der Erfindung, dass bei der katalytischen Niedertemperaturspaltung die Bedingungen der Spaltung präzise eingestellt werden, damit dabei möglichst wenig Kohlendioxid und möglichst wenig Wasserdampf entsteht. Fernerhin liegt es im Rahmen der Erfindung, dass durch die katalytische Niedertemperaturspaltung nur der notwendige Nachschub an Gaskomponenten für einen Ersatz bzw. eine Erneuerung der Gaskomponenten der Schutz- und/oder Reaktionsgase geliefert wird. Insoweit beträgt die Gaszufuhr aus der katalytischen Niedertemperaturspaltung zweckmäßigerweise nur einen Bruchteil des Volumenstromes der rezirkulierenden Schutz- und/oder Reaktionsgase.

Eine sehr empfohlene Ausführungsform des erfindungsgemäßen Verfahrens ist dadurch gekennzeichnet, dass das außerhalb der Wärmebehandlungsanlage erzeugte Spaltgas durch zumindest eine Reinigungseinrichtung geleitet wird um den Gehalt von zumindest einer Gaskomponente zumindest zu reduzieren. Bei dieser zumindest einen Gaskomponente handelt es sich insbesondere um Kohlendioxid und/oder Wasser bzw. Wasserdampf. Dadurch wird vermieden, dass eine nachteilhafte Anreicherung der Schutz- und/oder Reaktionsgase an Kohlendioxid und/oder Wasser bzw. Wasserdampf stattfindet. Gemäß einer bewährten Ausführungsform der Erfindung wird das Spaltgas nur zum Teil und/oder nur bei Bedarf durch die zumindest eine Reinigungseinrichtung geleitet und insoweit ist eine zweckmäßige Ausführungsvariante dadurch gekennzeichnet, dass die zumindest eine Reinigungseinrichtung in einer Bypass-Führung des Spaltgases untergebracht ist. Vorzugsweise findet eine Analyse bzw. eine automatische Analyse des Spaltgases auf seinen Kohlendioxidgehalt und/oder auf seinen Wassergehalt statt. Je nach Ergebnis dieser Analyse bzw. Messung wird dann das Spaltgas bei Bedarf teilweise oder vollständig durch die zumindest eine Reinigungseinrichtung geleitet. Zweckmäßigerweise wird dafür Sorge getragen, dass der Kohlendioxid-Gehalt und/oder der Wasser-Gehalt in den Schutz- und/oder Reaktionsgasen einen bestimmten Sollwert nicht übersteigt.

Nach empfohlener Ausführungsform der Erfindung ist zumindest eine Ausfriereinrichtung als Reinigungseinrichtung vorhanden, wobei mit dieser Ausfriereinrichtung zweckmäßigerweise Kohlendioxid aus dem Spaltgas ausgefroren wird. Eine besonders bevorzugte Ausführungsform der Erfindung ist in diesem Zusammenhang dadurch gekennzeichnet, dass die bei der Stickstoffzufuhr beim Anfahrvorgang entstehende Kälte für das Ausfrieren in der Ausfriereinrichtung genutzt wird. Wenn beim Anfahrvorgang Stickstoff als Trägergas eingesetzt wird, findet zweckmäßigerweise eine Entspannung des gefrorenen bzw. tiefgefrorenen Stickstoffs statt und die dabei entstehende Kälte wird zweckmäßigerweise zum Ausfrieren in der Ausfriereinrichtung eingesetzt. Nach empfohlener Variante der Erfindung kann für die Ausfriereinrichtung auch die Kälte genutzt werden, die bei Entspannung des gefrorenen Stickstoffs zwecks Erzeugung des Trägergases Stickstoff für die Zuführung des Alkohols bzw. des Methanols bei der Bildung des Spaltgases entsteht. - Gemäß einer zusätzlichen oder alternativen Ausführungsform der Erfindung wird zumindest ein Gaswäscher und/oder zumindest ein Gasabsorber als Reinigungseinrichtung zum Auswaschen bzw. Entfernen einer Gaskomponente - bevorzugt zum Auswaschen von Wasserdampf - aus dem Spaltgas eingesetzt. - Eine besonders bewährte Ausführungsform der Erfindung ist dadurch gekennzeichnet, dass zumindest eine Ausfriereinrichtung zum Ausfrieren von Kohlendioxid und zumindest ein Gaswäscher zum Auswaschen von Wasserdampf als Reinigungseinrichtungen eingesetzt werden.

Es liegt im Rahmen der Erfindung, dass die rezirkulierenden Schutz- und/oder Reaktionsgase vor ihrer Einführung durch den Gaseinlass in die Wärmebehandlungsanlage erwärmt werden und zwar mittels der heißen Abgase aus der Beheizung der Anlage erwärmt werden. Zur Erwärmung der Schutz- und/oder Reaktionsgase vor ihrer Wiedereinführung in die Wärmebehandlungsanlage wird also die Abwärme aus der Beheizung der Wärmebehandlungsanlage ausgenutzt. Zweckmäßigerweise findet die Erwärmung der Schutz- und/oder Reaktionsgase dabei über zumindest einen Wärmetauscher statt. Vorzugsweise werden die Schutz- und/oder Reaktionsgase bei der Erwärmung auf eine Temperatur gebracht, die zumindest nahe bei der Wärmebehandlungstemperatur in der Wärmebehandlungsanlage liegt. Gemäß einer sehr bevorzugten Ausführungsform der Erfindung werden die rezirkulierenden Schutz- und/oder Reaktionsgase bei ihrer Rezirkulation über einen Teil ihres Weges bzw. über zumindest einen großen Teil ihres Weges durch eine Hochtemperaturleitung innerhalb der Wärmebehandlungsanlage geführt. Dabei können sie nicht abkühlen und müssen nicht zusätzlich erwärmt werden.

Zur Lösung des technischen Problems lehrt die Erfindung weiterhin eine Vorrichtung nach Anspruch 10 zur Erzeugung und Behandlung von Schutz- und/oder Reaktionsgasen zur Wärmebehandlung von Metallen, insbesondere zur Aufkohlung und/oder Verhinderung der Entkohlung von Metallkomponenten, wobei eine Wärmebehandlungsanlage zur Wärmebehandlung der Metalle vorgesehen ist, wobei die Wärmebehandlungsanlage zumindest einen Gaseinlass und zumindest einen Gasauslass zur Kreislaufführung der Schutz- und/oder Reaktionsgase aufweist und wobei außerhalb der Wärmebehandlungsanlage zumindest eine Spaltgaserzeugungseinrichtung zur Erzeugung von Spaltgas bzw. zur Erzeugung eines Spaltgasgemisches angeordnet ist, wobei Spaltgas den Schutz- und/oder Reaktionsgasen zumischbar bzw. zudosierbar ist. Es liegt im Rahmen der Erfindung, dass die Wärmebehandlungsanlage eine kontinuierliche Wärmebehandlungsanlage ist.

Weiterhin liegt es im Rahmen der Erfindung, dass zumindest eine Anfahrvorrichtung zur Einführung zumindest einer Gaserzeugungssubstanz in die Wärmebehandlungsanlage vorgesehen ist. Zweckmäßigerweise ist diese Anfahrvorrichtung nur beim Anfahren des Prozesses bzw. des Verfahrens in Betrieb. Empfohlenermaßen wird mit der Anfahrvorrichtung zumindest eine kohlenwasserstoffhaltige Gaserzeugungssubstanz zugeführt und zwar vorzugsweise zumindest ein Alkohol, bevorzugt Methanol als Gaserzeugungssubstanz. Es hat sich als zweckmäßig erwiesen, dass die zumindest eine Gaserzeugungssubstanz - bevorzugt Methanol - zusammen mit zumindest einem Trägergas - bevorzugt zusammen mit Stickstoff - in die Wärmebehandlungsanlage eingeführt wird. Es liegt im Rahmen der Erfindung, dass der Betrieb der Anfahrvorrichtung nach dem Anfahrprozess wieder eingestellt wird.

Nach einer bevorzugten Ausführungsform der Erfindung wird der Anfahrprozess beim Einschleusen von Wärmebehandlungsgut in die Anlage und beim Ausschleusen von Wärmebehandlungsgut aus der Anlage eingeschaltet und bevorzugt wird während dieser Zeit das Rezirkulieren der Schutz- und/oder Reaktionsgase unterbrochen. Dieses Einschalten des Anfahrprozesses während des Ein- und/oder Ausschleusens von Wärmebehandlungsgut dient der Druckhaltung während des Schleusungsvorganges in der Anlage. Zur Unterbrechung der Rezirkulation der Reaktions- und/oder Schutzgase während eines solchen Schleusungsvorganges kann der Rezirkulationskreislauf beispielsweise kurzgeschlossen werden. - Durch Schleusenspülungen der Anlage werden im Übrigen prozessschädliche Kontaminierungen der rezikulierenden Schutz- und/oder Reaktionsgase vermindert.

Zweckmäßigerweise ist an dem Gaseinlass und an dem Gasauslass der Wärmebehandlungsanlage jeweils zumindest eine Druckentlastungskammer vorgesehen. Nach einer Ausführungsvariante ist jeder Druckentlastungskammer eine Gasfördereinrichtung zugeordnet. Im Übrigen liegt es im Rahmen der Erfindung, dass in jeder Druckentlastungskammer zumindest ein Drucksensor angeordnet ist. Grundsätzlich können hier auch Temperatursensoren vorgesehen sein.

Es liegt im Rahmen der Erfindung, dass die im Kreislauf geführten Schutz- und/oder Reaktionsgase über eine Rezirkulationsleitung vom Gasauslass der Wärmebehandlungsanlage zum Gaseinlass der Wärmebehandlungsanlage geführt werden und auf diese Weise der Kreislauf des rezirkulierenden Gases realisiert ist. - Zweckmäßigerweise wird das Spaltgas aus der Spaltgaserzeugungseinrichtung über eine Zuführungsleitung der Rezirkulationsleitung zugeführt und an einer Einspeisestelle in die Rezirkulationsleitung eingespeist. Gemäß besonders bevorzugter Ausführungsform der Erfindung ist zumindest eine Reinigungseinrichtung für das in der Spaltgaserzeugungseinrichtung gebildete Spaltgas in einer Bypass-Leitung der Zuführungsleitung angeordnet. Zweckmäßigerweise beginnt diese Bypass-Leitung in Strömungsrichtung hinter der Spaltgaserzeugungseinrichtung an einer Abzweigungsstelle in der Zuführungsleitung und mündet bevorzugt vor der Einspeisestelle für die Rezirkulationsleitung in die Zuführungsleitung. Empfohlenermaßen ist an der Abzweigungsstelle der Zuführungsleitung ein Volumenstromregler vorgesehen. Damit kann der über die Bypass-Leitung und somit durch die zumindest eine Reinigungseinrichtung geführte Volumenstrom des Spaltgases eingestellt werden. Je nach Bedarf wird das Spaltgas zum Teil oder auch vollständig über die Bypass-Leitung durch die zumindest eine Reinigungseinrichtung geführt.

Eine empfohlene Ausführungsform der erfindungsgemäßen Vorrichtung ist dadurch gekennzeichnet, dass zumindest eine Reinigungseinrichtung zur Entfernung zumindest einer Gaskomponente aus dem Spaltgas vorhanden ist. Die Entfernung der Gaskomponente bzw. der Gaskomponenten wurde weiter oben schon näher erläutert. Es handelt sich dabei vorzugsweise um die Entfernung von Kohlendioxid und/oder von Wasser bzw. von Wasserdampf. Vorzugsweise ist in Strömungsrichtung hinter der Spaltgaserzeugungseinrichtung und zweckmäßigerweise vor der Abzweigungsstelle der Zuführungsleitung für das Spaltgas zumindest ein Sensor zur Erfassung des Kohlendioxid-Anteiles und/oder Wasser-Anteiles des Spaltgases angeordnet. Es empfiehlt sich fernerhin, dass zumindest ein Sensor zur Erfassung des Kohlendioxid-Gehaltes und/oder Wasser-Gehaltes in der Rezirkulationsleitung angeordnet ist und zwar bevorzugt in Strömungsrichtung hinter der Einspeisestelle des Spaltgases. Mit Hilfe dieses Sensors bzw. mit Hilfe dieser Sensoren kann das Ausmaß bzw. der Volumenstrom des Spaltgases bestimmt werden, das/der durch die Bypass-Leitung und durch die zumindest eine Reinigungseinrichtung geführt werden soll. Zweckmäßigerweise erfolgt diese Regelung automatisch.

Der Erfindung liegt die Erkenntnis zugrunde, dass mit dem erfindungsgemäßen Verfahren und mit der erfindungsgemäßen Vorrichtung eine relativ einfache und wenig aufwendige, insbesondere wenig kostenaufwendige Wärmebehandlung der Metalle zur Aufkohlung der Metalle möglich ist. Die Schutz- und/der Reaktionsgase könne sehr vollständig rezirkuliert bzw. recycelt werden und deshalb kann im Rahmen der Erfindung auf die Verbrennung bzw. Abfackelung überschüssiger Schutz- und/oder Reaktionsgase weitgehend verzichtet werden. Das ist im Vergleich zu den bekannten Verfahren in umwelttechnischer Hinsicht von besonderem Vorteil. Im Übrigen kann die entstehende Wärme/Energie bzw. die Abwärme im Rahmen des erfindungsgemäßen Verfahrens sehr weitgehend und effektiv ausgenutzt werden, so dass sich die Erfindung auch in energietechnischer Hinsicht durch besondere Vorteile auszeichnet. Eine erfindungsgemäße Vorrichtung zur Durchführung des Verfahrens ist relativ kompakt und wenig komplex aufgebaut. Die Realisierung einer solchen Vorrichtung ist mit verhältnismäßig geringen Kosten verbunden.

Nachfolgend wird die Erfindung anhand einer lediglich ein Ausführungsbeispiel darstellenden Zeichnung näher erläutert. Die einzige Figur zeigt ein sehr vereinfachtes Blockschaltbild bezüglich der erfindungsgemäßen Verfahrensschritte.

In der Figur ist eine Vorrichtung zur Durchführung des erfindungsgemäßen Verfahrens zur Erzeugung und/oder Behandlung von Schutz- und/oder Reaktionsgasen zur Wärmebehandlung von Metallen und zur Aufkohlung von Metallkomponenten dargestellt. Die erfindungsgemäße Vorrichtung weist eine kontinuierlich betriebene Wärmebehandlungsanlage 1 mit einem Gaseinlass 3 und einem Gasauslass 2 für die im Kreislauf geführten bzw. für die rezirkulierenden Schutz- und/oder Reaktionsgase auf. Dabei ist an dem Gaseinlass 3 und an dem Gasauslass 2 bevorzugt und im Ausführungsbeispiel jeweils eine Druckentlastungskammer 9, 10 angeordnet.

Beim Anfahren des Prozesses wird mittels der lediglich ganz schematisch dargestellten Anfahrvorrichtung 8 zumindest eine Gaserzeugungssubstanz zur Erzeugung von Gaskomponenten der Schutz- und/oder Reaktionsgase in die Wärmebehandlungsanlage 1 eingeführt. Bevorzugt und im Ausführungsbeispiel wird Methanol als Gaserzeugungssubstanz sowie Stickstoff als Trägergas mittels der Anfahrvorrichtung 8 über den Gaseinlass 3 in die Anlage 1 eingeführt. Zweckmäßigerweise und im Ausführungsbeispiel werden innerhalb der Anlage 1 - gleichsam in situ - Gaskomponenten für die Schutz- und/oder Reaktionsgase aus dem Methanol erzeugt. Die Schutz- und/oder Reaktionsgase werden dann in Richtung des Pfeiles vom Gaseinlass 3 durch die Anlage 1 zum Gasauslass 2 geführt und anschließend wiederum über die Rezirkulationsleitung 11 zum Gaseinlass 3 zurückgeführt und auf diese Weise im Kreislauf geführt. Nach dem Anfahren des Prozesses wird die Anfahrvorrichtung 8 wieder außer Betrieb gesetzt und die Schutz- und/oder Reaktionsgase werden ohne Zufuhr weiterer Gaserzeugungssubstanzen in der Anlage rezirkuliert.

Für den Nachschub bzw. für die Erneuerung der Gaskomponenten der Schutz- und/oder Reaktionsgase ist eine Spaltgaserzeugungseinrichtung 7 vorgesehen, in der Spaltgas bzw. ein Spaltgasgemisch erzeugt wird, das den in der Rezirkulationsleitung 11 rezirkulierenden Schutz- und/oder Reaktionsgasen zudosierbar ist. Vorzugsweise wird das Spaltgas durch katalytische Spaltung von Methanol erzeugt. Empfohlenermaßen und im Ausführungsbeispiel ist die Spaltgaserzeugungseinrichtung 7 für eine katalytische Niedertemperaturspaltung von Methanol bei einer Temperatur zwischen 250 und 360° C vorgesehen. Bei dieser katalytischen Niedertemperaturspaltung von Methanol entsteht ein Spaltgas bzw. Spaltgasgemisch, das im Wesentlichen aus Kohlenmonoxid, Wasserstoff, Kohlendioxid und Wasserdampf besteht. Das Spaltgas wird über eine Zuführungsleitung 18 an einer Einspeisestelle 14 in die Rezirkulationsleitung 11 eingeführt. Empfohlenermaßen und im Ausführungsbeispiel wird das Spaltgas bei Bedarf über eine Bypass-Leitung 12 durch Reinigungseinrichtungen 4 geführt, in denen der Kohlendioxidgehalt und der Wassergehalt des Spaltgases reduziert wird. Dazu ist in der Zuführungsleitung 18 eine Abzweigstelle 19 für die Bypass-Leitung 12 vorgesehen. Hier kann über den Volumenstromregler 15 die Menge bzw. der Volumenstrom des Spaltgases eingestellt werden, der über die Bypass-Leitung 12 und die Reinigungseinrichtungen 4 geführt werden soll.

Im Ausführungsbeispiel ist eine Reinigungseinrichtung 4 als Ausfriereinrichtung 5 für Kohlendioxid ausgebildet und eine Reinigungseinrichtung 4 als Gaswäscher 6 zur Entfernung von Wasserdampf ausgebildet. Vorzugsweise und im Ausführungsbeispiel ist nach der Spaltgaserzeugungseinrichtung 7 und vor der Bypass-Leitung 12 zumindest ein Sensor 13 zur Erfassung des Kohlendioxid-Anteils und/oder Wasser-Anteiles des Spaltgases angeordnet. Zweckmäßigerweise und im Ausführungsbeispiel ist ein solcher Sensor 13 auch hinter der Einspeisestelle 14 des Spaltgases/Spaltgasgemisches in der Rezirkulationsleitung 11 vorgesehen. In Abhängigkeit von mit diesen Sensoren 13 gemessenen Kohlendioxid- und Wassergehalten kann mit dem hinter der Spaltgaserzeugungseinrichtung 7 und an der Abzweigungsstelle 19 angeordneten Volumenstromregler 15 der Volumenstrom des über die Bypass-Leitung 12 geführten Spaltgases eingestellt bzw. geregelt werden.

Vorzugsweise und im Ausführungsbeispiel wird das aus den Reinigungseinrichtungen 4 austretende Spaltgas mit Hilfe eines ersten Wärmetauschers 16 erwärmt bzw. wiedererwärmt. Die Wärme für diesen ersten Wärmetauscher 16 stammt empfohlenermaßen und im Ausführungsbeispiel aus dem Abgas bzw. aus der Abwärme der Beheizung der Wärmebehandlungsanlage 1. Fernerhin ist ein zweiter Wärmetauscher 17 in der Rezirkulationsleitung 11 für die Erwärmung der rezirkulierenden Schutz- und/oder Reaktionsgase vorgesehen. Auch die Wärme dieses zweiten Wärmetauschers 17 wird dem Abgas bzw. der Abwärme aus der Beheizung der Wärmebehandlungsanlage 1 entnommen. - Eine sehr empfohlene Ausführungsform der Erfindung ist weiterhin dadurch gekennzeichnet, dass - wie in der Figur nicht näher dargestellt - die Wärme für die Spaltgaserzeugungseinrichtung 7 bzw. für die katalytische Niedertemperaturspaltung des Methanols dem Abgas bzw. der Abwärme der Beheizung der Wärmebehandlungsanlage entnommen wird. Auf diese Weise kann ein in energietechnischer Hinsicht besonders vorteilhaftes Verfahren durchgeführt werden.

Es liegt noch im Rahmen der Erfindung, dass an verschiedenen Stellen der erfindungsgemäßen Vorrichtung in der Figur nicht dargestellte Drucksensoren zur Erfassung des Gasdruckes angeordnet sind. So kann jeder Druckentlastungskammer 10 ein solcher Drucksensor zugeordnet werden sowie auch der Rezirkulationsleitung 11 vor und hinter der Einspeisestelle 14 für das Spaltgas. Ein Drucksensor kann auch unmittelbar nach der Spaltgaserzeugungseinrichtung 7 bzw. am Gasaustritt der Spaltgaserzeugungseinrichtung 7 vorgesehen werden sowie in der Bypass-Leitung 12 mit den Reinigungseinrichtungen 4. Fernerhin ist es im Rahmen der Erfindung möglich, Einspeisevorrichtungen für ein Inertgas für die die Schutz- und/oder Reaktionsgase führenden Leitungen zur Inertisierung dieser Leitungen vorzusehen. Weiterhin können auch Temperatursensoren an verschiedenen Stellen der Vorrichtung angeordnet werden.

## Patentansprüche

1. Verfahren zur Erzeugung und/oder Behandlung von Schutz- und/oder Reaktionsgasen zur Wärmebehandlung von Metallen, insbesondere zur Aufkohlung und/oder Verhinderung der Entkohlung von Metallkomponenten, wobei die durch eine Wärmebehandlungsanlage (1) geführten Schutz- und/oder Reaktionsgase zwischen zumindest einem Gasauslass (2) der Anlage (1) und zumindest einem Gaseinlass (3) der Anlage (1) im Kreislauf geführt werden bzw. rezirkuliert werden, wobei den rezirkulierenden Gasen ein außerhalb der Anlage (1) erzeugtes Spaltgas bzw. Spaltgasgemisch zur Erneuerung bzw. zum Ersatz von Gaskomponenten der Schutz- und/oder Reaktionsgase zugemischt wird, und wobei die rezirkulierenden Schutz- und/oder Reaktionsgase vor ihrer Einführung durch den Gaseinlass (3) in die Anlage (1) mittels der Abgase bzw. der Abwärme aus der Beheizung der Anlage (1) erwärmt werden.

2. Verfahren nach Anspruch 1, wobei die Wärmebehandlung der Metalle kontinuierlich durchgeführt wird.

3. Verfahren nach einem der Ansprüche 1 oder 2, wobei beim Anfahren des Prozesses zumindest eine Gaserzeugungssubstanz in die Anlage (1) eingeführt wird und wobei aus der zumindest einen Gaserzeugungssubstanz die Schutz- und/oder Reaktionsgase erzeugt werden.

4. Verfahren nach einem der Ansprüche 1 bis 3, wobei die Erzeugung des Spaltgases unter Wärmezufuhr stattfindet und wobei bevorzugt die hierzu erforderliche Wärme dem Abgas aus der Beheizung der Wärmebehandlungsanlage (1) entnommen wird.

5. Verfahren nach einem der Ansprüche 1 bis 4, wobei das Spaltgas durch Spaltung zumindest eines Alkohols erzeugt wird.

6. Verfahren nach einem der Ansprüche 1 bis 5, wobei das Spaltgas bzw. das Spaltgasgemisch durch katalytische Niedertemperaturspaltung erzeugt wird und wobei die katalytische Niedertemperaturspaltung insbesondere bei einer Temperatur von 200 bis 400°C durchgeführt wird.

7. Verfahren nach einem der Ansprüche 1 bis 6, wobei das Spaltgas/Spaltgasgemisch durch zumindest eine Reinigungseinrichtung (4) geleitet wird um den Gehalt von zumindest einer Gaskomponente des Spaltgases/Spaltgasgemisches zu reduzieren, wobei es sich bei der zumindest einen Gaskomponente vorzugsweise um Kohlendioxid und/oder Wasser handelt.

8. Verfahren nach Anspruch 7, wobei zumindest eine Ausfriereinrichtung (5) als Reinigungseinrichtung (4) zum Ausfrieren von Kohlendioxid eingesetzt wird.

9. Verfahren nach einem der Ansprüche 7 oder 8, wobei zumindest ein Gaswäscher (6) als Reinigungseinrichtung (4) zum Entfernen von Wasserdampf eingesetzt wird.

10. Vorrichtung zur Erzeugung und/oder Behandlung von Schutz- und/oder Reaktionsgasen zur Wärmebehandlung von Metallen, insbesondere zur Aufkohlung und/oder Verhinderung der Entkohlung von Metallkomponenten, - insbesondere zur Durchführung des Verfahrens nach einem der Ansprüche 1 bis 9 - wobei eine Wärmebehandlungsanlage (1) zur Wärmebehandlung der Metalle vorgesehen ist, wobei die Wärmebehandlungsanlage (1) zumindest einen Gaseinlass (3) und zumindest einen Gasauslass (2) zur Kreislaufführung der Schutz- und/oder Reaktionsgase aufweist, wobei außerhalb der Wärmebehandlungsanlage (1) zumindest eine Spaltgaserzeugungseinrichtung (7) zur Erzeugung von Spaltgas bzw. eines Spaltgasgemisches angeordnet ist, welches Spaltgas bzw. Spaltgasgemisch den Schutz- und/oder Reaktionsgasen zudosierbar ist, und wobei die rezirkulierenden Schutz- und/oder Reaktionsgase vor ihrer Einführung durch den Gaseinlass (3) in die Anlage (1) mittels der Abgase bzw. der Abwärme aus der Beheizung der Anlage erwärmbar sind.

11. Vorrichtung nach Anspruch 10, wobei die Wärmebehandlungsanlage (1) eine kontinuierliche Wärmebehandlungsanlage (1) ist.

12. Vorrichtung nach einem der Ansprüche 10 oder 11, wobei an dem Gaseinlass (3) und/oder an dem Gasauslass (2) (jeweils) zumindest eine Druckentlastungskammer angeordnet ist und wobei bevorzugt jedem Gaseinlass (3) und/oder Gasauslass (2) zumindest ein Drucksensor zugeordnet ist.

13. Vorrichtung nach einem der Ansprüche 10 bis 12, wobei zumindest eine Anfahrvorrichtung (8) zur Einführung zumindest einer Gaserzeugungssubstanz in die Wärmebehandlungsanlage (1) vorgesehen ist.

14. Vorrichtung nach einem der Ansprüche 10 bis 13, wobei zumindest eine Reinigungseinrichtung (4) zur Entfernung zumindest einer Gaskomponente aus dem Spaltgas/Spaltgasgemisch vorhanden ist.

## Claims

1. A method for generating and/or treating inert gases and/or reaction gases for the heat treatment of metals, in particular for carburizing and/or preventing decarburizing of metal components, wherein the inert gases and/or reaction gases conducted through a heat treatment system (1) are conducted and/or recirculated between at least one gas outlet (2) of the system (1) and at least one gas inlet (3) of the system (1) in the circuit, wherein a cracked gas and/or a cracked gas mixture generated outside the system (1) is admixed with the recirculating gases for renewing and/or for replacing gas components of the inert gases and/or reaction gases, and wherein the recirculating inert gases and/or reaction gases are heated by means of the exhaust gases and/or the waste heat from the heating of the system (1) before the introduction thereof through the gas inlet (3) into the system (1).

2. The method according to Claim 1, wherein the heat treatment of the metals is carried out continually.

3. The method according to one of Claims 1 or 2, wherein at least one gas generating substance is introduced into the system (1) when the process is started, and wherein the inert gases and/or reaction gases are generated from the at least one gas generating substance.

4. The method according to one of Claims 1 to 3, wherein the cracked gas is generated by the supply of heat and wherein preferably the heat required therefor is removed from the exhaust gas from the heating of the heat treatment system (1).

5. The method according to one of Claims 1 to 4, wherein the cracked gas is generated by cracking at least one alcohol.

6. The method according to one of Claims 1 to 5, wherein the cracked gas and/or the cracked gas mixture is generated by catalytic low temperature cracking and wherein the catalytic low temperature cracking, in particular, is carried out at a temperature of 200 to 400°C.

7. The method according to one of Claims 1 to 6, wherein the cracked gas/cracked gas mixture is conducted through at least one cleaning apparatus (4) in order to reduce the content of at least one gas component of the cracked gas/cracked gas mixture, wherein the at least one gas component is preferably carbon dioxide and/or water.

8. The method according to Claim 7, wherein at least one freezing-out apparatus (5) is used as a cleaning apparatus (4) for freezing out carbon dioxide.

9. The method according to one of Claims 7 or 8, wherein at least one gas scrubber (6) is used as a cleaning apparatus (4) for removing water vapour.

10. A device for generating and/or treating inert gases and/or reaction gases for the heat treatment of metals, in particular for carburizing and/or preventing decarburizing of metal components - in particular for carrying out the method according to one of Claims 1 to 9 - wherein a heat treatment system (1) is provided for the heat treatment of the metals, wherein the heat treatment system (1) comprises at least one gas inlet (3) and at least one gas outlet (2) for circulating the inert gases and/or reaction gases, wherein at least one cracked gas generating apparatus (7) is arranged outside the heat treatment system (1) for generating cracked gas and/or a cracked gas mixture, which cracked gas and/or cracked gas mixture is able to be metered to the inert gases and/or reaction gases and wherein the recirculating inert gases and/or reaction gases are able to be heated by means of the exhaust gases and/or the waste heat from the heating of the system before the introduction thereof through the gas inlet (3) into the system (1).

11. The device according to Claim 10, wherein the heat treatment system (1) is a continuous heat treatment system (1).

12. The device according to one of Claims 10 or 11, wherein (in each case) at least one pressure relief chamber is arranged on the gas inlet (3) and/or on the gas outlet (2), and wherein preferably at least one pressure sensor is assigned to each gas inlet (3) and/or gas outlet (2).

13. The device according to one of Claims 10 to 12, wherein at least one starting device (8) is provided for introducing at least one gas generating substance into the heat treatment system (1).

14. The device according to one of Claims 10 to 13, wherein at least one cleaning apparatus (4) is present for removing at least one gas component from the cracked gas/cracked gas mixture.

## Revendications

1. Procédé, destiné à générer et/ou à traiter des gaz protecteurs et/ou gaz de réaction pour le traitement thermique de métaux, notamment, pour la cémentation et/ou pour empêcher la décarburation de composants métalliques, les gaz protecteurs et/ou gaz de réaction conduits à travers une installation de traitement thermique (1) étant guidés en circuit ou en recirculation entre au moins une sortie de gaz (2) de l'installation (1) et au moins une entrée de gaz (3) de l'installation (1), aux gaz recirculant étant ajouté un gaz de craquage ou mélange de gaz de craquage généré à l'extérieur de l'installation (1) pour le renouvellement ou pour le remplacement de composants gazeux des gaz protecteurs et/ou gaz de réaction et avant leur introduction dans l'installation (1) à travers l'entrée de gaz (3), les gaz protecteurs et/ou gaz de réaction recirculant étant chauffés au moyen des gaz de combustion ou des chaleurs perdues provenant du chauffage de l'installation (1).

2. Procédé selon la revendication 1, le traitement thermique des métaux étant réalisé en continu.

3. Procédé selon l'une quelconque des revendications 1 ou 2, lors du démarrage du processus, au moins une substance génératrice de gaz étant introduite dans l'installation (1) et à partir de l'au moins une substance génératrice de gaz étant générés les gaz protecteurs et/ou gaz de réaction

4. Procédé selon l'une quelconque des revendications 1 à 3, la génération du gaz de craquage s'effectuant sous apport d'air et de préférence, la chaleur nécessaire à cet effet étant prélevée dans les gaz de combustion provenant du chauffage de l'installation de traitement thermique (1).

5. Procédé selon l'une quelconque des revendications 1 à 4, le gaz de craquage étant généré par craquage d'au moins un alcool.

6. Procédé selon l'une quelconque des revendications 1 à 5, le gaz de craquage ou le mélange de gaz de craquage étant généré par craquage catalytique basse température et le craquage catalytique basse température étant réalisé notamment à une température de 200 à 400°C.

7. Procédé selon l'une quelconque des revendications 1 à 6, le gaz de craquage ou le mélange de gaz de craquage étant dirigé à travers au moins un système d'épuration (4) pour réduire la teneur d'au moins un composant gazeux du gaz de craquage ou du mélange de gaz de craquage, l'au moins un composant gazeux étant de préférence du dioxyde de carbone et/ou de l'eau.

8. Procédé selon la revendication 7, au moins un système de congélation (5) étant utilisé en tant que système d'épuration (4) pour congeler le dioxyde de carbone.

9. Procédé selon l'une quelconque des revendications 7 ou 8, au moins un laveur de gaz (6) étant utilisé en tant que système d'épuration (4) pour éliminer la vapeur d'eau

10. Dispositif, destiné à générer et/ou à traiter des gaz protecteurs et/ou gaz de réaction pour le traitement thermique de métaux, notamment, pour la cémentation et/ou pour empêcher la décarburation de composants métalliques, - notamment destiné à la réalisation du procédé selon l'une quelconque des revendications 1 à 9 - une installation de traitement thermique (1) étant prévue pour le traitement thermique des métaux, l'installation de traitement thermique (1) comportant au moins une entrée de gaz (3) et au moins une sortie de gaz (2) pour guider en circuit les gaz protecteurs et/ou gaz de réaction, à l'extérieur de l'installation de traitement thermique (1) étant placé au moins un système générateur de gaz de craquage (7), destiné à générer le gaz de craquage ou le mélange de gaz de craquage, lequel gaz de craquage ou mélange de gaz de craquage est susceptible d'être ajouté par dosage aux gaz protecteurs et/ou gaz de réaction et avant leur introduction dans l'installation (1) à travers l'entrée de gaz (3), les gaz protecteurs et/ou gaz de réaction recirculant étant chauffés au moyen des gaz de combustion ou des chaleurs perdues provenant du chauffage de l'installation.

11. Dispositif selon la revendication 10, l'installation de traitement thermique (1) étant une installation de traitement thermique (1) continue.

12. Dispositif selon l'une quelconque des revendications 10 ou 11, sur l'entrée de gaz (3) et/ou sur la sortie de gaz (2) étant placée (respectivement) au moins une chambre de décompression et de préférence à chaque entrée de gaz (3) et/ou sortie de gaz (2) étant associé au moins un capteur de pression.

13. Dispositif selon l'une quelconque des revendications 10 à 12, au moins un dispositif de démarrage (8) étant prévu, pour introduire au moins une substance génératrice de gaz dans l'installation de traitement thermique (1).

14. Dispositif selon l'une quelconque des revendications 10 à 13, au moins un système d'épuration (4) étant présent pour éliminer au moins un composant gazeux du gaz de craquage ou du mélange de gaz de craquage.
